# FASCICULE DE BREVET EUROPEEN

(11) **EP 1 584 876 B1**
(45) Date de publication et mention de la délivrance du brevet: **04.11.2009**
(21) Numéro de dépôt: 05356061.1
(22) Date de dépôt: 07.04.2005
(51) Int. Cl.: F25D 3/12

(54) **Chariot pour la distribution de repas embarquant une double reserve de froid**
Speisetransportwagen mit doppelter, mitgeführter Kältereserve
Food serving trolley carrying a double amount of cooling material

(30) Priorité: 07.04.2004 FR 0403634
(43) Date de publication de la demande: 12.10.2005
(73) Titulaire: Electro Alu, 63290 Chateldon (FR)
(72) Inventeur: Brossat, Pierre, 69006 Lyon (FR)
(74) Mandataire: Thibault, Jean-Marc

(56) Documents cités:
- GB-A- 2 030 277
- US-A- 3 783 633

## Description

La présente invention concerne le domaine technique du transport et de la distribution de repas à l'aide de plateaux sur lesquels sont disposés des mets et divers ustensiles nécessaires à la consommation des aliments.

L'objet de l'invention trouve une application particulièrement avantageuse dans le domaine du transport et de la distribution de repas notamment en milieu hospitalier.

D'une manière habituelle, un plateau-repas est destiné à recevoir des mets froids et chauds placés dans des récipients adaptés à la nature des aliments. Selon le procédé dit en liaison chaude, les mets chauds sont, dès leur préparation, acheminés et conservés à la température de consommation jusqu'au moment de leur distribution au consommateur. Dans le procédé dit en liaison froide, les mets chauds sont mis à la température de consommation juste avant leur distribution au consommateur, dans la mesure où ils ont été rapidement refroidis dès la fin de leur préparation, en vue d'un stockage au froid pouvant atteindre plusieurs jours.

Il est connu dans l'art antérieur différentes solutions de chariots permettant le transport et la distribution de plateaux-repas. D'une manière générale, un tel chariot de transport et de distribution comporte, par exemple, comme illustré par le brevet US-A-3 275 393, deux compartiments séparés, dont l'un est destiné à recevoir les plateaux pourvus des ustensiles et des mets froids, tandis que l'autre reçoit les récipients contenant les mets chauds. Le compartiment dit chaud est équipé de moyens de chauffage permettant de placer et de maintenir les denrées à leur température de consommation. Le compartiment dit froid est relié à une unité frigorifique embarquée, comportant généralement un groupe compresseur, un condenseur et un évaporateur.

De tels chariots présentent l'inconvénient d'être particulièrement encombrants, lourds et coûteux en raison, notamment, du montage d'une unité de production de froid à l'intérieur de chaque chariot.

Pour tenter de résoudre ce problème, la demande de brevet EP 0 161 178 a proposé une installation comportant une borne fixe de production de froid et de chaud et sur laquelle est destiné à être raccordé au moins un chariot isotherme de transport et de distribution de repas. La borne fixe comporte un compartiment incluant une source d'air froid susceptible de pulser l'air à l'intérieur du compartiment froid du chariot, lorsque ce dernier est accolé à la borne de production.

Si une telle installation évite d'embarquer l'unité frigorifique sur chacun des chariots, il doit être considéré qu'une telle installation ne permet pas de maintenir le compartiment froid du chariot à une température donnée pendant une durée relativement longue, après le débranchement du chariot de la borne d'alimentation.

Le brevet FR 2 068 042 a proposé une installation pour assurer le refroidissement de chariots comportant un appareil de distribution d'un fluide réfrigérant monté à poste fixe et comportant un circuit de fourniture d'un fluide réfrigérant refroidi par une unité frigorifique. Le circuit de fourniture en fluide réfrigérant est équipé d'un circulateur commandé et d'au moins une paire de raccords destinés à être reliés aux raccords d'entrée et de sortie d'un accumulateur de fluide réfrigérant équipant un chariot.

Une telle installation offre l'avantage de disposer de chariots présentant un poids limité, puisque l'unité frigorifique n'est pas embarquée sur chacun des chariots, tout en offrant une bonne autonomie en maintenant les mets placés à l'intérieur du chariot à une température froide de consigne pendant une durée déterminée. Toutefois, il apparaît qu'une telle installation est relativement coûteuse en raison de la puissance frigorifique requise pour permettre le refroidissement d'une flotte de chariots.

Le brevet US 3 783 633 décrit un chariot isotherme de transport de plateaux-repas comportant une enveloppe isolante délimitant deux compartiments de réception de plateaux repas. Chaque compartiment comporte également des moyens de production de froid formés par un bac de réception de dioxyde de carbone solide adapté pour refroidir un fluide réfrigérant contenu dans un circuit comportant des condenseurs, des évaporateurs et un circulateur.

L'objet de l'invention vise à remédier aux inconvénients de l'art antérieur en proposant une nouvelle technique pour laquelle, d'une part, chaque chariot isotherme de transport et de distribution de plateaux-repas embarque une capacité de froid autonome suffisante pour assurer son maintien à une température froide pendant une durée relativement longue, et d'autre part, la puissance frigorifique nécessaire au refroidissement d'une flotte de chariots est diminuée par rapport aux solutions connues.
L'objet de l'invention vise à proposer un nouveau chariot isotherme conforme à la revendication 1.

Selon un autre exemple de réalisation, le chariot comporte deux réservoirs délimitant d'un côté entre eux un bac commun de réception de CO₂, l'autre côté de chacun des réservoirs délimitant une partie de la hauteur d'un compartiment.

Selon une variante de réalisation, la paroi délimitant le bac de réception s'étend sensiblement horizontalement à la partie supérieure du chariot, la paroi de diffusion formant au moins une partie de la paroi de dessus du compartiment.

Selon une autre forme de réalisation, la paroi de diffusion s'étend aussi verticalement pour former au moins une partie de la paroi verticale du compartiment.

Selon une caractéristique préférée de réalisation, chaque réservoir contient en tant que fluide réfrigérant, de l'eau glycolée.

Selon une autre caractéristique préférée de réalisation, le chariot comporte un bac de réception de CO₂ solide sous forme de plaquettes ou de neige.

De préférence, un tel bac de réception de CO₂ solide est équipé d'un moyen de réglage de la sublimation du CO₂ solide.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue en élévation schématique montrant un exemple de réalisation d'un chariot isotherme conforme à l'invention.

La **fig. 2** est une vue en coupe prise sensiblement selon les lignes **A-A** de la **fig. 1****.**

Tel que cela ressort plus précisément des figures, l'objet de l'invention vise un chariot isotherme **1** destiné à assurer le stockage et le transport de plateaux-repas non représentés, en position superposée. Classiquement, chaque chariot **1** comporte une enveloppe isolante **2** dont le volume interne est accessible par au moins une porte **3**. Cette enveloppe isolante **2** délimite intérieurement au moins un, et dans l'exemple illustré, deux compartiments fermés **5** accessibles chacun par une porte **3** et munis chacun intérieurement de moyens de support 6 permettant de maintenir en position superposée des plateaux-repas. De manière classique, chaque compartiment 5 comporte une partie dite froide et une partie dite chaude. A cet effet et de manière classique, chaque partie dite chaude est munie de moyens de remise en température des plateaux- repas. De tels moyens de remise en température ne sont pas décrits plus précisément car ils ne font pas partie de l'invention et sont bien connus de l'Homme du Métier. Bien entendu, les parties dites chaudes et froides sont destinées à recevoir respectivement les mets chauds et froids des plateaux-repas. D'une manière classique, chaque chariot **1** est équipé de moyens de roulement 7.

Il est à noter que les chariots **1** ne seront pas décrits de manière plus détaillée dans la mesure où ils sont bien connus de l'état de la technique. Il est à considérer que l'objet de l'invention s'applique à tout type de chariot de stockage et de transport de plateaux-repas comportant au moins un compartiment avec au moins une partie froide et au moins une partie chaude.

Conformément à l'invention, le chariot **1** est pourvu de moyens de production de froid **10** comportant au moins un, et dans l'exemple illustré, deux réservoirs ou accumulateurs fermés **11** contenant un fluide réfrigérant et montés à l'intérieur de l'enveloppe isolante 2. Chaque réservoir fermé **11** contient ainsi de manière statique le fluide réfrigérant. De préférence, chaque réservoir fermé **11** contient en tant que fluide réfrigérant statique, de l'eau glycolée. Les réservoirs fermés **11** sont conçus de manière à fournir du froid dans chaque compartiment **5.** A cet effet, chaque réservoir fermé **11** présente une paroi **11₁** de diffusion délimitant au moins une partie d'un compartiment fermé **5.** Dans l'exemple de réalisation illustré, chaque réservoir fermé **11** s'étend sur pratiquement toute la hauteur d'un compartiment **5.** En d'autres termes, la paroi de diffusion **11₁** constitue une partie de paroi du compartiment **5** ou comme dans l'exemple illustré, une paroi verticale du compartiment **5.**

Selon une autre caractéristique de l'invention, chaque réservoir fermé **11** délimite au moins en partie un bac **14** de réception de CO₂ par exemple solide ou de carboglace présentant une ouverture de chargement **16** munie de moyens d'obturation non représentés, tels qu'un couvercle. Dans l'exemple de réalisation, les deux réservoirs fermés **11** sont placés de manière que leurs deux parois **11₂** en vis-à-vis opposés aux parois de diffusion **11₁** délimitent le bac commun de réception **14.** Selon cette variante de réalisation, les deux réservoirs fermés **11** sont montés sensiblement parallèles l'un à l'autre en étant écartés pour délimiter le bac de réception **14.** De préférence, les deux réservoirs fermés **11** et le bac **14** de réception sont disposés de manière à constituer une sorte de cloison médiane à l'intérieur du chariot séparant les deux compartiments **5.** Selon l'exemple illustré, le bac de réception **14** s'ouvre sur la face supérieure du chariot de manière à permettre le remplissage en CO₂ solide du bac **14.** Bien entendu, le remplissage du bac de réception **14** peut être réalisé à un endroit différent et par tous moyens appropriés. Ainsi, le bac **14** peut être muni d'une ouverture ou d'un orifice de chargement en CO₂, équipé de moyens d'injection de tous types tels que canule ou pistolet.

Il est à noter que le rechargement en froid d'un tel chariot est relativement aisé et rapide, dans la mesure où il suffit de remplir le bac **14** de CO₂ sous la forme de plaquettes ou de neige par exemple. La présence de CO₂ dans le bac **14** conduit au refroidissement des réservoirs fermés de fluide réfrigérant **11.** Lorsque le CO₂ solide est sublimé, les réservoirs fermés **11** assurent ensuite le maintien du froid à l'intérieur des compartiments **5**.

La mise en oeuvre de moyens de production de froid à double étage ou double détente permet une meilleure maîtrise de la température à l'intérieur des compartiments **5** tout en limitant la consommation en CO₂. Par ailleurs, un réservoir fermé **11** se trouve interposé entre un compartiment **5** et le bac **14** de sorte que chaque réservoir fermé **11** joue le rôle de tampon thermique lors notamment du chargement en CO₂ du bac **14** évitant ainsi une descente de la température des compartiments à des valeurs négatives.

Il est à noter que le bac de réception **14** de CO₂ solide peut être équipé d'un moyen de réglage de la sublimation du CO₂ solide, par exemple, par un apport de calories.

De même, il peut être prévu de réaliser de manière différente les moyens de production du froid. Ainsi, il peut être prévu que le bac de réception **14** soit situé à la partie supérieure du chariot. A cet égard, la paroi **11₂** commune entre le bac de réception **14** et le réservoir, s'étend sensiblement de manière horizontale à la partie supérieure du chariot. Par suite, la paroi de diffusion **11₁** forme ainsi, une partie ou la totalité de la paroi de dessus du compartiment **5.** Selon cette dernière forme de réalisation, il est à noter que la paroi de diffusion **11₁** peut aussi s'étendre verticalement pour former une partie ou la totalité de la paroi verticale d'un ou des compartiments **5.** Ainsi, le réservoir **5** s'étend à la fois au niveau de la paroi de dessus du compartiment 5 et d'une paroi verticale dudit compartiment **5.**

L'invention n'est pas limitée aux exemples décrits et représentés car diverses modifications peuvent y être apportées sans sortir de son cadre.

## Revendications

1. Chariot isotherme comportant :
■ une enveloppe isolante **(2)** accessible par au moins une porte **(3)** et délimitant au moins un compartiment fermé **(5)** muni intérieurement de moyens **(6)** de support en position superposée de plateaux-repas,
■ des moyens **(10)** de production de froid à l'intérieur du compartiment comportant au moins un bac **(14)** de réception de CO₂, adapté pour refroidir un fluide réfrigérant,
■ au moins un réservoir fermé **(11)** qui contient le fluide réfrigérant présente une paroi commune **(11₂)** avec le bac de réception,
■ et des moyens de remise en température des plateaux-repas,
**caractérisé en ce que** le réservoir fermé **(11)** contient statiquement le fluide réfrigérant et comporte une paroi de diffusion **(11₁)** opposée à la paroi commune **(11₂)** et formant au moins une partie de la paroi du compartiment **(5)** pour fournir du froid dans le compartiment **(5)**.

2. Chariot isotherme selon la revendication 1, **caractérisé en ce que** la paroi de diffusion **(11₁)** s'étend verticalement pour former au moins une partie de la paroi verticale du compartiment.

3. Chariot isotherme selon la revendication 1 ou 2, **caractérisé en ce que**, la paroi de diffusion **(11₁)** forme au moins une partie de la paroi de dessus du compartiment tandis que la paroi **(11₂)** délimitant le bac **(14)** de réception s'étend sensiblement horizontalement à la partie supérieure du chariot.

4. Chariot isotherme selon la revendication 3, **caractérisé en ce qu'**il comporte deux réservoirs **(11)** délimitant d'un côté, entre eux, un bac commun de réception **(14)** de CO₂, l'autre côté de chacun des réservoirs **(11)** délimitant une partie de la hauteur du compartiment **(5).**

5. Chariot isotherme selon la revendication 1 ou 4, **caractérisé en ce que** chaque réservoir **(11)** contient de l'eau glycolée.

6. Chariot isotherme selon l'une des revendications 1 à 3, **caractérisé en ce qu'**il comporte un bac **(14)** de réception de CO₂ solide sous forme de plaquettes ou de neige.

7. Chariot isotherme selon la revendication 1, **caractérisé en ce que** le bac **(14)** de réception de CO₂ solide est équipé d'un moyen de réglage de la sublimation du CO₂ solide.

## Claims

1. An isothermal trolley including:
• an insulating case (2) accessible through at least one door (3) and delimiting at least one closed compartment inwardly provided with means (6) for supporting meal trays in a superposed position,
• means (10) for producing cold inside the compartment including at least one container (14) for receiving CO₂, adapted for cooling a coolant fluid,
• at least one closed tank (11) which contains the coolant fluid device has a common wall (11₂) with the receiving container,
• and means for heating up meal trays,
**characterized in that** the closed tank (11) statically contains the coolant fluid and includes a diffusion wall (11₁) opposite to the common wall (11₂) and forming at least one portion of the wall of the compartment (5) for providing cold in the compartment (5).

2. The isothermal trolley according to claim 1,
**characterized in that** the diffusion wall (11₁) extends vertically so as to form at least one portion of the vertical wall of the compartment.

3. The isothermal trolley according to claim 1 or 2,
**characterized in that** the diffusion wall (11₁) forms at least one portion of the top wall of the compartment while the wall (11₂) delimiting the receiving container (14) extends substantially horizontally at the upper portion of the trolley.

4. The isothermal trolley according to claim 3,
**characterized in that** it includes two tanks (11) delimiting on one side, between them, a common CO₂-receiving container (14), the other side of each of the tanks (11) delimiting a portion of the height of the compartment (5).

5. The isothermal trolley according to claim 1 or 4,
**characterized in that** each tank (11) contains glycolated water.

6. The isothermal trolley according to claims 1 to 3,
**characterized in that** it includes a container (14) for receiving solid CO₂ as platelets or snow.

7. The isothermal trolley according to claim 1,
**characterized in that** the container (14) for receiving solid CO₂ is equipped with a means for adjusting sublimation of the solid CO₂.

## Patentansprüche

1. Isothermischer Rollwagen, der folgendes umfaßt:
- ein isolierendes Gehäuse (2), das über wenigstens eine Tür (3) zugänglich ist und das wenigstens ein geschlossenes Fach (5) begrenzt, welches innen mit Mitteln (6) zur Halterung von Speisetabletts übereinander versehen ist,
- Mittel (10) zur Kälteerzeugung innerhalb des Faches, die wenigstens einen Tank (14) zur Aufnahme von CO₂ umfassen, welcher geeignet ist, ein Kühlfluid zu kühlen,
- wenigstens einen geschlossenen Behälter (11), der das Kühlfluid enthält und der eine gemeinsame Wand (11₂) mit dem Aufnahmetank aufweist, sowie
- Mittel zum Erwärmen der Speisetabletts,
**dadurch gekennzeichnet, daß** der geschlossene Behälter (11) das Kühlfluid statisch enthält und eine Diffusionswand (11₁) umfaßt, welche der gemeinsamen Wand (11₂) gegenüberliegt und wenigstens einen Teil der Wand des Faches (5) bildet, um dem Fach (5) Kälte zuzuführen.

2. Isothermischer Rollwagen nach Anspruch 1, **dadurch gekennzeichnet, daß** die Diffusionswand (11₁) vertikal verläuft, um wenigstens einen Teil der vertikalen Wand des Faches zu bilden.

3. Isothermischer Rollwagen nach Anspruch 1 oder 2, **dadurch gekennzeichnet, daß** die Duffusionswand (11₁) wenigstens einen Teil der oberen Wand des Faches bildet, während die Wand (11₂), welche den Aufnahmetank (14) begrenzt, sich im wesentlichen horizontal zum oberen Teil des Rollwagens erstreckt.

4. Isothermischer Rollwagen nach Anspruch 3, **dadurch gekennzeichnet, daß** er zwei Behälter (11) umfaßt, die einerseits zwischen sich einen gemeinsamen CO₂-Aufnahmetank (14) begrenzen, während die andere Seite eines jeden der Behälter (11) einen Teil der Höhe des Faches (5) begrenzt.

5. Isothermischer Rollwagen nach Anspruch 1 oder 4, **dadurch gekennzeichnet, daß** jeder Behälter (11) Glykolwasser enthält.

6. Isothermischer Behälter nach einem der Ansprüche 1 bis 3, **dadurch gekennzeichnet, daß** er einen Tank (14) zur Aufnahme von festem CO₂ in Form von Plättchen oder Schnee enthält.

7. Isothermischer Rollwagen nach Anspruch 1, **dadurch gekennzeichnet, daß** der Tank (14) zur Aufnahme von festem CO₂ mit einem Mittel zum Einstellen der Sublimation des festen CO₂ ausgestattet ist.
